# EUROPÄISCHE PATENTANMELDUNG

(11) **EP 4 678 540 A1**
(43) Veröffentlichungstag der Anmeldung: **14.01.2026**
(21) Anmeldenummer: 25186496.3
(22) Anmeldetag: 01.07.2025
(51) Int. Cl.: B65B 1/28, B65B 31/02

(54) **VERFAHREN UND VORRICHTUNG ZUM BEFÜLLEN EINES OFFENEN BEHÄLTERS**

(30) Priorität: 11.07.2024 DE 102024119776
(71) Anmelder: Optima consumer GmbH, 74523 Schwäbisch Hall (DE)
(72) Erfinder: Freiberger, Tobias, 74613 Öhringen (DE)
(74) Vertreter: Patentanwälte Ruff, Wilhelm, Beier, Dauster & Partner mbB

(57) **Zusammenfassung**

Die Erfindung betrifft ein Verfahren und eine Vorrichtung zum Befüllen eines oben offenen Behälters (2) mit einem schüttfähigen Produkt, insbesondere mit Kaffeepulver oder mit Milchpulver, mittels eines auf den Behälter (2) gasdicht aufsetzbaren Füllkopfs (3) mit einem Einfüllkanal (30) und einem Gaskanal (32), wobei der Behälter (3) in einer gasdichten Ummantelung (6) aufgenommen wird, die zumindest in einer Füllposition abdichtend an den Füllkopf (3) und/oder den Behälter (2) anschließt, um einen gasdicht abgeschlossenen Spalt (62) zwischen der Ummantelung (6) und einer Behälteraußenwand zu schaffen, wobei der Einfüllkanal (30) ein freies Ende (300) aufweist, das in der Füllposition in den Behälter (2) mit einer Eintauchtiefe ragt, wobei in einer Füllphase in dem Behälter (2) und in dem Spalt (62) Unterdruck für eine Produktabgabe erzeugt wird, wobei der Unterdruck in dem Behälter (2) eine Produktabgabe über den Einfüllkanal (30) bis zu einer zumindest im Wesentlichen der Eintauchtiefe entsprechenden Füllhöhe bewirkt, wobei nach der Füllphase in einer Begasungsphase eine Gaszufuhr zu dem Behälter (2) und zu dem Spalt (62) erfolgt, wobei in der Begasungsphase zumindest dem Behälter (2) ein Inertgas zugeführt wird, und wobei nach der Füllphase und vor der Begasungsphase ein Füllgewicht des Behälters (2) erfasst und mit einem Sollgewicht verglichen wird, wobei ein Nachfüllen erfolgt, wenn das erfasste Füllgewicht unterhalb des Sollgewichts liegt.

## Beschreibung

### ANWENDUNGSGEBIET UND STAND DER TECHNIK

Die Erfindung betrifft ein Verfahren und eine Vorrichtung zum Befüllen eines oben offenen Behälters mit einem schüttfähigen oder einem pulverförmigen Produkt mittels eines in dem Behälter erzeugten Unterdrucks. Die Erfindung betrifft insbesondere ein Verfahren und eine Vorrichtung zum Befüllen eines oben offenen Behälters mit Kaffeepulver oder mit Milchpulver mittels eines in dem Behälter erzeugten Unterdrucks.

Ein Befüllen eines Behälters mittels eines in dem Behälter erzeugten Unterdrucks wird im Zusammenhang mit der Anmeldung auch als Vakuumfüllen bezeichnet.

Eine Vorrichtung und ein Verfahren zum Vakuumfüllen oben offener Behälter ist beispielsweise aus DE 102022203817 B4 bekannt. Die aus DE 102022203817 B4 bekannte Vorrichtung umfasst einen Füllkopf mit einem ein freies Ende aufweisenden Einfüllkanal und einem eine Behälteröffnung und eine Anschlussöffnung aufweisenden Gaskanal, und eine in der Füllposition den Behälter aufnehmende, gasdichte Ummantelung, wobei in einer Füllposition über den Gaskanal Gas aus dem Behälter abführbar und Gas dem Behälter zuführbar ist, wobei die Ummantelung zumindest in der Füllposition abdichtend an den Füllkopf und/oder den Behälter anschließt, um einen gasdicht abgeschlossenen Spalt zwischen Ummantelung und Behälteraußenwand zu schaffen, und wobei eine Spalt-Anschlussöffnung vorgesehen ist, wobei über die Spalt-Anschlussöffnung Gas aus dem Spalt abführbar und Gas dem Spalt zuführbar ist, wobei eine Steuereinrichtung vorgesehen ist, die eingerichtet ist, um den Behälter und den Spalt für eine Produktabgabe mit einer Unterdruckquelle derart fluidisch zu verbinden, dass Unterdruck bis zu einem ersten Druckniveau in dem Behälter und dem Spalt erzeugbar ist, und um den Behälter und den Spalt nach einer Produktabgabe mit einer Gasquelle derart fluidisch zu verbinden, dass ein Gas dem Behälter und dem Spalt zuführbar ist, und wobei die Steuereinrichtung weiter eingerichtet ist, um nach der Produktabgabe und vor einer Gaszufuhr für ein an die Produktabgabe anschließendes Entgasen den Behälter und den Spalt mit der Unterdruckquelle derart fluidisch zu verbinden, dass Unterdruck bis zu einem unter dem ersten Druckniveau liegenden zweiten Druckniveau in dem Behälter und dem Spalt erzeugbar ist.

### AUFGABE UND LÖSUNG

Es ist die Aufgabe der Erfindung, ein Verfahren und eine Vorrichtung zum Befüllen eines oben offenen Behälters mit einem schüttfähigen Produkt, insbesondere mit Kaffeepulver oder mit Milchpulver, mittels eines in dem Behälter erzeugten Unterdrucks zu schaffen, welche eine zuverlässige Befüllung erlauben.

Diese Aufgabe wird gelöst durch die Gegenstände mit den Merkmalen der Ansprüche 1, 7 und 13. Vorteilhafte Ausgestaltungen ergeben sich aus den Unteransprüchen.

Gemäß einem ersten Aspekt wird ein Verfahren zum Befüllen eines oben offenen Behälters mit einem schüttfähigen Produkt, insbesondere mit Kaffeepulver oder mit Milchpulver, mittels eines auf den Behälter gasdicht aufgesetzten Füllkopfs mit einem Einfüllkanal und einem Gaskanal geschaffen, wobei der Behälter in einer gasdichten Ummantelung aufgenommen wird, die zumindest in einer Füllposition abdichtend an den Füllkopf und/oder den Behälter anschließt, um einen gasdicht abgeschlossenen Spalt zwischen der Ummantelung und einer Behälteraußenwand zu schaffen, wobei der Einfüllkanal ein freies Ende aufweist, das in der Füllposition in den Behälter mit einer Eintauchtiefe ragt, wobei in der Füllphase in dem Behälter und in dem Spalt Unterdruck erzeugt wird, wobei der Unterdruck in dem Behälter eine Produktabgabe über den Einfüllkanal bis zu einer zumindest im Wesentlichen der Eintauchtiefe entsprechenden Füllhöhe bewirkt, wobei nach der Füllphase in einer Begasungsphase eine Gaszufuhr zu dem Behälter und zu dem Spalt erfolgt, wobei in der Begasungsphase zumindest dem Behälter ein Inertgas zugeführt wird, und wobei nach der Füllphase und vor der Begasungsphase ein Füllgewicht des Behälters erfasst und mit einem Sollgewicht verglichen wird, wobei ein Nachfüllen erfolgt, wenn das erfasste Füllgewicht unterhalb des Sollgewichts liegt.

Die Begriffe "ein", "einer" oder dergleichen werden im Zusammenhang mit der Anmeldung lediglich als unbestimmte Artikel und nicht als Zählwörter verwendet. Die Begriffe "erster", "zweiter" etc. dienen lediglich einer Unterscheidung und geben keine Reihenfolge an. Ebenso verlangt die Verwendung des Begriffs "erster" nicht zwingend das Vorhandensein eines zweiten Elements oder Bauteils.

Als Gaskanal wird im Zusammenhang mit der Anmeldung ein gasdichter Kanal bezeichnet, wobei je nach Ausgestaltung über einen einzigen Gaskanal eine Gasabfuhr aus dem Behälter und dem Spalt und eine Gaszufuhr zu dem Behälter und dem Spalt erfolgt. Der Gaskanal weist zu diesem Zweck eine oder mehrere Anschlussöffnungen auf. In anderen Ausgestaltungen sind zwei Gaskanäle oder mehr als zwei Gaskanäle für eine Gasabfuhr aus dem Behälter und dem Spalt und eine Gaszufuhr zu dem Behälter und dem Spalt vorgesehen. Der Gaskanal für eine Gasabfuhr wird dabei auch als Vakuumkanal bezeichnet.

Insbesondere bei einem Befüllen des Behälters mit Lebensmitteln, chemischen oder pharmazeutischen Produkten, wird bei der Gaszufuhr zumindest dem Behälter ein Inertgas, auch als Schutzgas bezeichnet, beispielsweise Argon, Kohlendioxid, Stickstoff oder ein Mischgas, zugeführt, um in dem Behälter eine Schutzgasatmosphäre zu schaffen. In einer Ausgestaltung wird dabei auch in dem Spalt ein Inertgas zugeführt, sodass bei einem Entfernen der Ummantelung der Behälter von einer Schutzgasatmosphäre umgeben ist. Der Behälter wird in einer Ausgestaltung nach einem Entfernen der Ummantelung zu einer Schließeinrichtung transportiert, wobei zumindest ein Kopfbereich des offenen Behälters in einer Schutzgasatmosphäre, beispielsweise in einem Tunnel und/oder in einer Laminarströmung, gehalten wird. In anderen Ausgestaltungen sind der Füllkopf und die Schließeinrichtung in einem gemeinsamen Gehäuse oder in miteinander kommunizierten Gehäusen eingehaust, in welchem/welchen eine Schutzgasatmosphäre herrscht.

In Ausgestaltungen ist dabei vorgesehen, dass in der Füllphase in dem Behälter und in dem Spalt kontinuierlich Unterdruck erzeugt wird, wobei eine kontinuierliche Produktabgabe zum Ausgleich des Unterdrucks in dem Behälter erfolgt.

In einer Ausgestaltung wird ein die Behälteröffnung aufweisendes Ende des Gaskanals in der Füllposition in den Behälter eingetaucht.

Das freie Ende des Einfüllkanals ragt in der Füllposition mit einer Eintauchtiefe in den Behälter. Bei einer Produktabgabe, welche durch Erzeugen eines Unterdrucks in einem Behälter bewirkt wird, erfolgt ein Befüllen auf eine definierte Füllhöhe, wobei die definierte Füllhöhe insbesondere von einer Eintauchtiefe eines Einfüllkanals des Füllkopfs in den Behälter abhängt.

In anderen Worten, bestimmt die Eintauchtiefe eine Füllhöhe des während der Füllphase in den Behälter abgefüllten Produkts. Insbesondere ragt in Ausgestaltungen das freie Ende des Einfüllkanals über die gesamte Füllphase mit einer festgelegten Eintauchtiefe in den Behälter. Es sind jedoch auch Ausgestaltungen denkbar, bei welchen eine Eintauchtiefe während der Füllphase kontinuierlich oder stufenweise verringert wird, sodass zumindest während eines Abschnitts der Füllphase ein Abstand des freien Endes zu einem bereits eingefüllten Produkt zumindest in einem Toleranzbereich konstant gehalten wird. Die Füllhöhe entspricht dabei zumindest im Wesentlichen der Eintauchtiefe am Ende der Füllphase.

Es beruht auf den Erkenntnissen der Erfinder, dass aufgrund unterschiedlicher Lufteinschlüsse in einem schüttfähigen, pulverförmigen Produkt, eine Dichte des abgefüllten Produkts und damit ein Gewicht eines in der Füllphase abgefüllten Produkts bei gleicher Füllhöhe Schwankungen unterliegt. Durch ein Erfassen des Füllgewichts nach einem Befüllen und ein bei Unterschreiten eines Sollgewichts durchgeführtes Nachfüllen vor einer Begasungsphase kann unabhängig von einer Dichte des Produkts sichergestellt werden, dass ein definiertes Sollgewicht nicht unterschritten wird.

Das Verfahren erlaubt so ein Befüllen des Behälters und einen Gasaustausch in dem befüllten Behälter mit einer hohen Genauigkeit.

In einer Ausgestaltung ist vorgesehen, dass für das Nachfüllen zumindest der Einfüllkanal des Füllkopfs relativ zu dem Behälter bewegt, sodass die Eintauchtiefe des freien Endes in den Behälter reduziert und ein Nachfüllvolumen in dem Behälter erzeugt wird. Das Produkt kann dann in das Nachfüllvolumen nachströmen. Die Eintauchtiefe wird reduziert, d.h. der Einfüllkanal und/oder der Behälter wird derart bewegt, dass ein Abstand des freien Endes des Einfüllkanals von einem einer Einfüllöffnung des Behälters gegenüberliegenden Ende vergrößert wird. Dadurch entsteht ein Nachfüllvolumen. Ein Verfahrweg des Füllkopfs ergibt sich dabei in Anhängigkeit vom bereitzustellenden Nachfüllvolumen, wobei dieses wiederum von der Differenz aus erfasstem Füllgewicht und Sollgewicht, auch als Differenzgewicht bezeichnet, abhängt. Für ein Nachfüllen wird in Ausgestaltungen eine mittlere Dichte des abgefüllten Produkts angenommen. Ein Nachfüllvolumen ist dann der Quotient aus dem Differenzgewicht und der Dichte. Bei einem konstanten Querschnitt des Behälters über dessen Höhe entspricht das Verfahrweg dem Quotienten aus Nachfüllvolumen und Grundfläche des Behälters. Der Einfüllkanal und/oder der gesamte Füllkopf werden dabei in Ausgestaltungen nach oben in einer Richtung weg von einer oberen angeordneten Einfüllöffnung des Behälters bewegt. In einer Ausgestaltung wird während des Nachfüllens eine gasdichte Verbindung des Füllkopfs mit dem Behälter aufrechterhalten.

Als Füllgewicht wird ein Gesamt- oder Bruttogewicht des abgefüllten Produkts und des Behälters bezeichnet.

In einer Ausgestaltung ist vorgesehen, dass vor der Füllphase ein Taragewicht des Behälters erfasst wird. Durch Erfassen des Taragewichts des Behälters, auch als Leergewicht des Behälters bezeichnet, können Gewichtsschwankungen des Behälters bei einer Erfassung des Füllgewichts und einer Definition des Sollgewichts berücksichtigt werden, sodass unabhängig vom Gewichtsschwankungen des Behälters sichergestellt ist, dass ein Gewicht des abgefüllten Produkts, auch als Nettogewicht bezeichnet, eine definierte Sollgröße nicht unterschreitet.

Ein Erfassen des Taragewichts erfolgt vor einer Füllphase. Ein Erfassen des Taragewichts erfolgt dabei insbesondere vor dem Erzeugen eines Unterdrucks in dem Behälter und in dem Spalt. Ein Erfassen des Füllgewichts erfolgt dagegen vor der Begasungsphase und damit bei einem in dem Behälter und dem Spalt herrschenden Unterdruck. In Ausgestaltungen wird ein Druckunterschied bei Ermittlung des Taragewichts und des Füllgewichts erfasst und bei einer Ermittlung des Füllgewichts beispielsweise als Störgröße und/oder Eichwert berücksichtigt.

In einer Ausgestaltung ist vorgesehen, dass der Behälter in der Füllphase auf einem Bodenelement aufsteht, wobei an dem Bodenelement eine Wägezelle der Wiegeeinrichtung vorgesehen ist. In Ausgestaltungen wird ein unteres offenes Ende der Ummantelung mittels des Bodenelements verschlossen, wobei je nach Anwendungsfall zum Schließen der Ummantelung das Bodenelement in Richtung der Ummantelung angehoben und/oder die Ummantelung in Richtung des Bodenelements abgesenkt wird. Die an dem Bodenelement angeordnete Wägezelle erlaubt ein Erfassen des Taragewichts und des Füllgewichts. In Ausgestaltungen wird der Behälter vor der Füllphase auf das Bodenelement aufgesetzt und verbleibt nach der Füllphase bis zum Abschluss der Begasungsphase auf dem Bodenelement.

In einer Ausgestaltung ist vorgesehen, dass in der Füllphase Unterdruck bis zu einem ersten Druckniveau erzeugt wird und vor der Begasungsphase für ein Entgasen des Behälters in einer Entgasungsphase Unterdruck bis zu einem unter dem ersten Druckniveau liegenden zweiten Druckniveau erzeugt wird.

Durch ein Erzeugen des Unterdrucks bis zu dem zweiten, unter dem ersten Druckniveau liegenden Druckniveau, wird eine in dem Behälter nach dem Füllprozess vorhandene Luft oder ein anderes in dem befüllten Behälter vorhandenes Gas entfernt. Der Prozess wird auch als Entgasen bezeichnet. Ein Entgasen erfolgt dabei unmittelbar im Anschluss an den Füllvorgang ohne Wechsel einer Anlage. Insbesondere kann dabei vorteilhaft genutzt werden, dass sich das Produkt aufgrund des Füllvorgangs in einem aufgelockerten Zustand befindet, sodass in vorteilhaften Ausgestaltungen ein Entgasen in einer Stufe, anstelle von bei herkömmlichen Vorrichtungen zum Entgasen üblichen mehreren mit unterschiedlichen Druckniveaus Stufen möglich ist.

In einer Ausgestaltung sind zwei Unterdruckquellen vorgesehen, um einen Unterdruck mit einem ersten Druckniveau und einen Unterdruck mit einem zweiten Druckniveau zu erzeugen.

In anderen Ausgestaltungen ist vorgesehen, dass der Gaskanal eine Bypassöffnung zu einer Umgebung aufweist, wobei die Bypassöffnung für die an die Füllphase anschließende Entgasungsphase geschlossen wird. Durch Schließen der Bypassöffnung kann so mittels der für die Produktabgabe bei einem ersten Druckniveau verwendete Unterdruckquelle ein zweites Druckniveau für ein Entgasen erzeugt werden. Dabei kann auf bewegliche Stellelemente wie Drosseln oder dergleichen in dem Gaskanal verzichtet werden.

In einer Ausgestaltung ist vorgesehen, dass nach der Füllphase vor einer Begasungsphase ein Druckniveau in dem Behälter und in dem Spalt in einer Ruhephase für ein Setzen des Produkts auf einem konstanten Druckniveau gehalten wird. Dadurch wird erreicht, dass bei einem anschließenden Entgasen die in dem Produkt eingeschlossene Luft nicht nur aus einem Kopfbereich entfernt wird, sondern auch aus tiefer liegenden Bereichen des Behälters. Ein ggf. notwendiges Nachfüllen des Produkts erfolgt dabei je nach Anwendungsfall vor, nach oder als Unterbrechung der Ruhephase.

Gemäß einem zweiten Aspekt wird eine Vorrichtung zum Befüllen eines oben offenen Behälters mit einem schüttfähigen Produkt, insbesondere mit Kaffeepulver oder mit Milchpulver, geschaffen, umfassend einen Füllkopf und eine in einer Füllposition den Behälter aufnehmende, gasdichte Ummantelung, wobei der Füllkopf einen ein freies Ende aufweisenden Einfüllkanal und einen eine Behälteröffnung und eine Anschlussöffnung aufweisenden Gaskanal umfasst, wobei in der Füllposition das freies Ende des Einfüllkanals in den Behälter mit einer Eintauchtiefe ragt, wobei in der Füllposition über den Gaskanal Gas aus dem Behälter abführbar und Gas dem Behälter zuführbar ist, wobei die Ummantelung zumindest in der Füllposition abdichtend an den Füllkopf und/oder den Behälter anschließt, um einen gasdicht abgeschlossenen Spalt zwischen der Ummantelung und einer Behälteraußenwand zu schaffen, wobei eine Spalt-Anschlussöffnung vorgesehen ist, wobei über die Spalt-Anschlussöffnung Gas aus dem Spalt abführbar und Gas dem Spalt zuführbar ist, wobei eine Steuereinrichtung vorgesehen ist, die eingerichtet ist, um in einer Füllphase den Behälter und den Spalt mit einer Unterdruckquelle derart fluidisch zu verbinden, dass Unterdruck in dem Behälter und dem Spalt erzeugbar ist, wobei der Unterdruck in dem Behälter eine Produktabgabe über den Einfüllkanal bis zu einer zumindest im Wesentlichen der Eintauchtiefe entsprechenden Füllhöhe bewirkt, und wobei die Steuereinrichtung eingerichtet ist, um den Behälter und den Spalt nach der Füllphase in einer Begasungsphase mit einer Gasquelle derart fluidisch zu verbinden, dass ein Gas dem Behälter und dem Spalt zuführbar ist, wobei in der Begasungsphase zumindest dem Behälter ein Inertgas zuführbar ist, wobei eine Wiegeeinrichtung zum Erfassen eines Füllgewichts des Behälters vorgesehen ist, wobei die Steuereinrichtung weiter eingerichtet ist, um nach der Füllphase und vor der Begasungsphase ein Füllgewicht des Behälters zu erfassen und mit einem Sollgewicht zu vergleichen, und um ein Nachfüllen zu bewirken, wenn das erfasste Füllgewicht unterhalb des Sollgewichts liegt.

Als Steuereinrichtung wird eine Einrichtung bezeichnet, mittels welcher Zustände der Vorrichtung erfassbar und gerichtet beeinflussbar sind. Die Steuereinrichtung umfasst in Ausgestaltungen mehrere Steuereinheiten, mittels welcher jeweils ein Zustand oder mehrere Zustände erfassbar und/oder beeinflussbar ist/sind. Die Steuereinrichtung umfasst in Ausgestaltungen elektronische und/oder pneumatische Steuereinheiten, mittels welcher an der Anschlussöffnung des Gaskanals und an der Spalt-Anschlussöffnung vorgesehene Ventile geöffnet oder geschlossen werden können. In anderen Ausgestaltungen ist alternativ oder zusätzlich eine mechanische Steuereinheit vorgesehen. Die mechanische Steuereinheit umfasst in einer Ausgestaltung ein relativ zu dem Füllkopf bewegbares Stellelement, wobei in Abhängigkeit einer Positionierung des Füllkopfs relativ zu dem Stellelement die Anschlussöffnung mit der Unterdruckquelle oder mit der Gasquelle fluidisch verbunden oder von dieser getrennt und insbesondere verschlossen sind. In einer Ausgestaltung ist das Stellelement eine an einem Rundläufer vorgesehene Stellscheibe, wobei der Füllkopf entlang des Umfangs der Stellscheibe bewegt wird. Die Verwendung einer mechanischen Steuereinheit erlaubt dabei eine ventilfreie Gestaltung für eine Gasabfuhr und/oder eine Gaszufuhr.

Die Steuereinrichtung umfasst in Ausgestaltungen zudem eine elektronische Steuereinheit zum Auswerten eines erfassten Füllgewichts und zum Auslösen eines Nachfüllens.

In einer Ausgestaltung ist die Ummantelung relativ zu dem Füllkopf beweglich, wobei die Ummantelung in der Füllposition dem Füllkopf zugestellt wird und abdichtend an diesen anliegt. In anderen Ausgestaltungen ist die Ummantelung einteilig mit dem Füllkopf gestaltet. Die Ummantelung und der Füllkopf sind dabei in einer Ausgestaltung getrennt voneinander gefertigt und gasdicht miteinander verbunden. In anderen Ausgestaltungen sind die Ummantelung und der Füllkopf als integrales Bauteil gefertigt.

In einer Ausgestaltung ist für ein Entgasen und/oder Begasen des Spalts eine separate Unterdruckquelle bzw. eine separate Gasquelle vorgesehen, wobei der Spalt mit der separaten Unterdruckquelle bzw. der separate Gasquelle mittels der Spalt-Anschlussöffnung fluidisch verbindbar ist. In anderen Ausgestaltungen mündet die Spalt-Anschlussöffnung in dem Gaskanal. Der Spalt und der Behälter sind dabei jeweils mittels des Gaskanals mit einer gemeinsamen Unterdruckquelle bzw. einer gemeinsamen Gasquelle fluidisch verbindbar.

Die Vorrichtung umfasst in Ausgestaltungen einen Aktuator, der eingerichtet ist, um für das Nachfüllen zumindest den Einfüllkanal des Füllkopfs relativ zu dem Behälter zu bewegen, um die Eintauchtiefe des freien Endes in den Behälter zu reduzieren und ein Nachfüllvolumen in dem Behälter zu erzeugen. Für ein Reduzieren der Eintauchtiefe ist mittels des Aktuators der Behälter und/oder der Einfüllkanal bewegbar, sodass ein Abstand des freien Endes zu einem der Einfüllöffnung des Behälters gegenüberliegenden geschlossenen Ende des Behälters vergrößert wird. Dabei ist insbesondere in Ausgestaltungen vorgesehen, dass zumindest der Einfüllkanal oder der gesamte Füllkopf durch den Aktuator für das Nachfüllen angehoben wird. Ein abzufüllendes Produkt strömt dabei in das erzeugte Nachfüllvolumen. Eine Ansteuerung des Aktuators für eine Bewegung des Einfüllkanals erfolgt dabei in Ausgestaltungen mittels der Steuereinrichtung. Ein Verfahrweg des Füllkopfs ergibt sich dabei - wie oben beschrieben - in Anhängigkeit vom bereitzustellenden Nachfüllvolumen, wobei dieses wiederum von der Differenz aus erfasstem Füllgewicht und Sollgewicht, auch als Differenzgewicht bezeichnet, abhängt.

Eine Bewegung des Einfüllkanals relativ zu dem Behälter erfolgt in Ausgestaltungen insbesondere derart, dass während des Nachfüllens der Füllkopf abdichtend an dem Behälter anliegt.

Die Steuereinrichtung ist in Ausgestaltungen weiter eingerichtet, um mittels der Wiegeeinrichtung vor der Füllphase ein Taragewicht des Behälters zu erfassen. Die Steuereinrichtung ist dabei vorzugsweise eingerichtet, um basierend auf dem Füllgewicht und dem Taragewicht ein Gewicht des abgefüllten Produkts zu erfassen.

Die Wiegeeinrichtung umfasst in Ausgestaltungen eine Wägezelle, wobei ein Bodenelement vorgesehen ist, auf welchem der Behälter in der Füllphase aufsteht, und wobei die Wägezelle an dem Bodenelement vorgesehen ist. Die Wägezelle ist dabei je nach Ausgestaltung in eine dem Behälter zugewandte Oberfläche des Bodenelements oder unterhalb des Bodenelements angeordnet.

Gemäß einem dritten Aspekt wird ein Rundläufer umfassend über den Umfang verteilt angeordnete Positionen, an welchen jeweils eine Vorrichtung mit einem Füllkopf und einer Ummantelung vorgesehen ist, geschaffen. Als Rundläufer wird eine Einrichtung mit einem kontinuierlich oder getaktet um eine Drehachse rotierenden Läufer bezeichnet, wobei die Positionen mit dem Läufer entlang eines Kreises bewegt werden. In Ausgestaltungen ist dabei an jeder Position eine Wiegeeinrichtung vorgesehen, mittels welcher ein Füllgewicht sowie ggf. auch ein Taragewicht erfassbar ist. In anderen Ausgestaltungen ist mindestens eine stationäre Wiegeeinrichtung vorgesehen, wobei die Positionen über die Wiegeeinrichtung zum Erfassen des Füllgewichts bewegt werden.

In Ausgestaltungen werden mit der Rotation des Läufers Teile der Positionen entlang einer Kulissenbahn bewegt, um ein Absenken der Ummantelung relativ zu einem Bodenelement und/oder ein Anheben des Bodenelements relativ zu der Ummantelung zum Verschließen der Vorrichtungen nach einem Einbringen eines Behälters bzw. um ein Anheben der Ummantelung relativ zu einem Bodenelement und/oder ein Absenken des Bodenelements relativ zu der Ummantelung zum Öffnen der Vorrichtungen für eine Entnahme des Behälters zu bewirken.

In Ausgestaltungen des Rundläufers wird der Gaskanal für eine Gasabfuhr und eine Gaszufuhr mit einer Rotation des Läufers mit einer Unterdruckquelle bzw. einer Gasquelle verbunden. In anderen Ausgestaltungen sind Ventile vorgesehen, welche aufgrund einer Rotation und/oder aufgrund von Steuersignalen der Steuereinrichtung geöffnet oder geschlossen werden.

### KURZBESCHREIBUNG DER ZEICHNUNGEN

Weitere Vorteile und Aspekte der Erfindung ergeben sich aus den Ansprüchen und aus der nachfolgenden Beschreibung von Ausführungsbeispielen, die nachfolgend anhand der Figuren erläutert sind. Dabei zeigen:
- Fig. 1: eine Ausgestaltung einer Vorrichtung zum Befüllen eines oben offenen Behälters mit einem schüttfähigen Produkt;
- Fig. 2: eine Startposition eines Verfahrens zum Befüllen eines oben offenen Behälters mit einem schüttfähigen Produkt;
- Fig. 3: eine erste Phase des Verfahrens zum Befüllen des oben offenen Behälters, wobei der Behälter in eine Füllposition überführt wird;
- Fig. 4: eine zweite Phase des Verfahrens, wobei der Behälter befüllt wird;
- Fig. 5: eine dritte Phase des Verfahrens, wobei ein Druckniveau zum Setzen des Produkts konstant gehalten wird;
- Fig. 6: eine vierte Phase des Verfahrens, wobei ein Druckniveau zum Entgasen des Produkts weiter abgesenkt wird;
- Fig. 7: eine fünfte Phase des Verfahrens, wobei ein Begasen des Behälters mit einem Inertgas erfolgt;
- Fig. 8: eine sechste Phase des Verfahrens, wobei eine Brückenbildung an einem Einfüllkanal durch Anlegen eines Unterdrucks erfolgt;
- Fig. 9: eine siebte Phase des Verfahrens, wobei der Behälter der Vorrichtung entnommen wird; und
- Fig. 10: einen Rundläufer mit mehreren Vorrichtungen zum Befüllen von Behältern.

### DETAILLIERTE BESCHREIBUNG DER AUSFÜHRUNGSBEISPIELE

Fig. 1 zeigt eine Ausgestaltung einer Vorrichtung 1 zum Befüllen eines oben offenen Behälters 2 mit einem schüttfähigen Produkt, insbesondere mit Kaffeepulver oder mit Milchpulver.

Die Vorrichtung 1 umfasst einen Füllkopf 3 mit einem ein freies Ende 300 aufweisenden Einfüllkanal 30 und mit einem Gaskanal 32. Der Gaskanal 32 umfasst einen den Einfüllkanal 30 ringförmig umgebenden Abschnitt, an dessen freien Ende eine Behälteröffnung 320 vorgesehen ist. An der Behälteröffnung 320 ist ein gasdurchlässiges Abschlusselement 326 für eine Produktrückhaltung vorgesehen. Bei dem Abschlusselement 326 handelt es sich beispielsweise um ein Metallgitter oder um ein Bauteil aus einem porösen Material.

In der dargestellten Ausgestaltung ist zudem ein Abschnitt 301 des Einfüllkanals 30, welcher an das freie Ende 300 mit der Auslassöffnung anschließt, gasdurchlässig gestaltet, sodass bei Erzeugen eines Unterdrucks in dem Gaskanal 32 das schüttfähige Produkt an eine Innenwandung dieses Abschnitts 301 des Einfüllkanals 30 für eine Brückenbildung, wie weiter unten beschrieben, ansaugbar ist.

Der dargestellte Gaskanal 32 weist eine erste Anschlussöffnung 321 zur Verbindung mit einer nicht dargestellten Unterdruckquelle und eine zweite Anschlussöffnung 322 zur Verbindung mit einer nicht dargestellten Gasquelle auf. Anstelle der zwei Anschlussöffnungen 321, 322 ist in einer abgewandelten Ausgestaltung nur eine Anschlussöffnung vorgesehen, welche phasenabhängig mit der Unterdruckquelle oder mit der Gasquelle fluidisch verbindbar ist. An dem Gaskanal 32 ist weiter eine Bypassöffnung 323 vorgesehen, mittels welcher der Gaskanal 32 mit einer Umgebung fluidisch verbindbar ist.

In einer in Fig. 1 dargestellten Füllposition schließt der Behälter 2 mittels eines Dichtungselements 4 gasdicht an den Füllkopf 3 an, sodass über den Gaskanal 32 Gas aus dem Behälter 2 abführbar ist. Zu diesem Zweck ist beispielsweise die erste Anschlussöffnung 321 mit einer nicht dargestellten Unterdruckquelle, wie einer Vakuumpumpe verbindbar. Ebenso ist über den Gaskanal 32 Gas dem Behälter 2 zuführbar, wobei hierfür die zweite Anschlussöffnung 322 mit einer nicht dargestellten Gasquelle, insbesondere einem Intergasvorrat, verbindbar ist.

Für eine Bewegung des Behälters 2 relativ zu dem Füllkopf 3 ist in dem dargestellten Ausführungsbeispiel ein Bodenelement 5 vorgesehen, welches den Behälter 2 von unten abstützt und welches, wie schematisch durch einen Doppelpfeil dargestellt, relativ zu dem Füllkopf 3 bewegbar ist. In Ausgestaltungen ist die Vorrichtung 1 Teil eines Fig. 10 dargestellten Rundläufers 8 mit mehreren Positionen 82, wobei die Bodenelement 5 bei einer Drehung des Rundläufers 8 relativ zu dem Füllkopf 3 angehoben wird, sodass ein oberes offenes Ende des Behälters 2 abdichtend an dem Füllkopf 3 anliegt. In einer anderen Ausgestaltung wird der Füllkopf 3 relativ zu der Bodenelement 5 abgesenkt, sodass ein oberes offenes Ende des Behälters 2 abdichtend an dem Füllkopf 3 anliegt.

Die Vorrichtung 1 umfasst eine Wiegeeinrichtung 7, wobei mittels der Wiegeeinrichtung 7 ein Taragewicht des Behälters 2 vor einem Befüllen und ein Füllgewicht des Behälters 2 nach einem Befüllen erfassbar sind. Die Wiegeeinrichtung 7 umfasst in dem schematisch dargestellten Ausführungsbeispiel eine an dem Bodenelement 5 vorgesehene Wägezelle 70.

Die Vorrichtung 1 umfasst weiter eine gasdichte Ummantelung 6, welche in der in Fig. 1 dargestellten Füllposition den Behälter 2 aufnimmt. In dem dargestellten Ausführungsbeispiel ist die Ummantelung 6 einteilig mit dem Füllkopf 3 gestaltet. Die Ummantelung 6 ist dabei als getrenntes Bauteil gefertigt und mit dem Füllkopf 3 gasdicht unlösbar verbunden, beispielsweise mit diesem verlötet, verklebt oder verschweißt, oder mit dem Füllkopf 3 lösbar mittels Dichtungselementen gasdicht verbunden.

Die dargestellte Ummantelung 6 weist ein offenes untere Ende 60 auf, welche mittels des Bodenelements 5 gasdicht, beispielsweise mittels einer Dichtung 65, verschließbar ist. Zwischen der Ummantelung 6 und einer Behälteraußenwand wird so ein gasdicht abgeschlossener Spalt 62 geschaffen. In anderen Ausgestaltungen ist die Ummantelung 6 einteilig mit der Bodenelement 5 gestaltet und mit dem Füllkopf 3 und/oder dem Behälter 2 lösbar gasdicht verbindbar.

Der Spalt 62 ist mittels einer Spalt-Anschlussöffnung 64 mit dem Gaskanal 32 verbunden, sodass über die Spalt-Anschlussöffnung 64 Gas aus dem Spalt 62 abführbar und Gas dem Spalt 62 zuführbar ist. Die Spalt-Anschlussöffnung 64 ist in anderen Ausgestaltungen an dem Bodenelement 5 und/oder an einem an den Füllkopf 3 anschließenden Deckel der Ummantelung 6 vorgesehen. Die Verbindung des Spalts 62 mit dem Gaskanal 32 erlaubt ein gleichzeitiges Ent- und Begasen eines Innenraums des Behälters 2 und des den Behälter 2 umgebenden Spalts 62 mittels einer gemeinsamen Unterdruckquelle bzw. einer gemeinsamen Gasquelle. In anderen Ausgestaltungen ist für den Spalt 62 eine zusätzliche Unterdruckquelle und/oder eine zusätzliche Gasquelle vorgesehen.

Für eine phasenweise Verbindung des Gaskanals 32 mit der Unterdruckquelle oder mit der Gasquelle ist eine Steuereinrichtung 9 vorgesehen. Die Steuereinrichtung 9 ist mit der Wiegeeinrichtung 7 zum Austausch von Daten verdrahtet oder drahtlos gekoppelt, wobei mittels der Steuereinrichtung 9 eine Auswertung der mittels der Wiegeeinrichtung 7 erfasst Daten erfolgt und sofern nach einem ein erfasstes Füllgewicht ein Sollgewicht unterschreitet

Die Steuereinrichtung 9 umfasst in Ausgestaltungen eine elektronische Steuereinheit. Eine Verbindung des Gaskanals 32 mit der Unterdruckquelle oder mit der Gasquelle erfolgt dabei mittels der elektronischen Steuereinheit, mittels welcher an den Anschlussöffnungen 321, 322 vorgesehene Ventile geöffnet oder geschlossen werden können.

In anderen Ausgestaltungen umfasst die Steuereinrichtung eine mechanische Steuereinheit mit einer Stellscheibe, wobei die Stellscheibe und der Füllkopf relativ zueinander bewegbar sind. In Abhängigkeit einer Positionierung des Füllkopfs 3 relativ zu der Stellscheibe sind dabei mittels der Stellscheibe die Anschlussöffnungen 321, 322 mit der Unterdruckquelle bzw. mit der Gasquelle verbunden oder von dieser getrennt und insbesondere verschlossen. Die Stellscheibe ist dabei weiter derart gestaltet, dass in Abhängigkeit einer Positionierung der Füllkopfs 3 relativ zu der Stellscheibe die Bypassöffnung 323 für eine fluidische Verbindung des Gaskanals 32 mit der Umgebung geöffnet oder für eine Trennung der Verbindung geschlossen ist. Die Verwendung einer mechanischen Steuereinrichtung erlaubt dabei eine ventilfreie Gestaltung für ein Entgasen und/oder Begasen.

Ein Verfahren zum Befüllen des Behälters 2 mittels der Vorrichtung 1 wird nachfolgend unter Bezugnahme auf die Fig. 2 bis 10 beschrieben.

Fig. 2 zeigt eine Startposition des Verfahrens, wobei der Füllkopf 3 oberhalb des Behälters 2 und beabstandet zu diesem angeordnet ist. Eine Verbindung zu der Unterdruckquelle über die erste Anschlussöffnung 321 und eine Verbindung zu der Gasquelle über die zweite Anschlussöffnung 322 sind wie schematisch durch Kreuze dargestellt unterbrochen. Der Gaskanal 32 kann dabei über die Bypassöffnung mit der Umgebung verbunden sein. In anderen Ausgestaltungen ist die Verbindung ebenfalls unterbrochen.

Fig. 3 zeigt schematisch eine erste Phase des Verfahrens, in einer Zone II in Fig. 10, wobei der Behälter 2 mittels der Bodenelement 5 in Richtung des Füllkopfs 3 angehoben und in die Füllposition überführt wird. In der Füllposition wird das offene Ende des Behälters 2 mittels des Füllkopfs 3 gasdicht verschlossen. Der Behälter 2 wird dabei in die Ummantelung 6 eingeführt und das offene untere Ende der Ummantelung 6 wird mittels des Bodenelements 5 verschlossen. Die Bewegung des Bodenelements 5 in Richtung eines in einer konstanten Höhe angeordneten Füllkopfs 3 ist dabei vorteilhaft für eine einfache Gestaltung von Gaszuführungen und Gasabführungen. Es sind jedoch auch Gestaltungen denkbar, bei welchen der Füllkopf 3 in Richtung der Bodenelement 5 abgesenkt wird. Nach einem Absenken des Füllkopfs 3 auf den Behälter 2 ist ein Taragewicht des Behälters 2 mittels der Wiegeeinrichtung 7 erfassbar. Ein Erfassen des Taragewichts erfolgt in einer Zone III gemäß Fig. 10. Etwaige auf die Wiegeeinrichtung 7 durch den Füllkopf 3 aufgebrachte Gewichtskräfte werden dabei in Ausgestaltungen ebenfalls erfasst und fließen in das Taragewicht des Behälters 2 ein.

Fig. 4 zeigt schematisch eine zweite Phase des Verfahrens, die Füllphase, Zone IV in Fig. 10, wobei der Behälter 2 befüllt wird. Zu diesem Zweck wird der Gaskanal 32 über die erste Anschlussöffnung 321 mit einer nicht dargestellten Unterdruckquelle verbunden. Mittels der Unterdruckquelle wird dabei über die Behälteröffnung 320 des Gaskanals 32 und über die Spalt-Anschlussöffnung 64 in dem Behälter 2 bzw. in dem Spalt 62 Unterdruck erzeugt. Die Verbindung des Gaskanals 32 zu der Umgebung über die Bypassöffnung 323 bleibt dabei geöffnet, sodass sich Unterdruck mit einem ersten Druckniveau einstellt. Der Unterdruck in dem Behälter bewirkt, dass das schüttfähige Produkt über den Einfüllkanal 30 in den Behälter 2 angesaugt wird. Das gasdurchlässige Abschlusselement 326 an der Behälteröffnung 320 verhindert, dass das Produkt in den Gaskanal 32 gelangt.

Ein Befüllen erfolgt dabei bis zu einer maximalen in Fig. 5 dargestellten maximalen Füllhöhe, welcher einer Eintauchtiefe des freien Endes 300 des Einfüllkanals 30 in den Behälter 2 entspricht.

Nach einem Abschluss der Füllphase ist ein Füllgewicht des Behälters 2 mittels der Wiegeeinrichtung 7 erfassbar, Zone V in Fig. 10. Etwaige auf die Wiegeeinrichtung 7 durch den Füllkopf 3 aufgebrachte Gewichtskräfte werden dabei in Ausgestaltungen ebenfalls erfasst und fließen auch in das Füllgewicht des Behälters 2 ein. In Ausgestaltungen wird zudem eine Druckdifferenz bei der Ermittlung des Füllgewichts im Vergleich zu einem Druck bei der Ermittlung des Taragewichts erfasst und bei der Ermittlung berücksichtigt.

Mittels der Steuereinrichtung 9 (s. Fig. 1) ist das Füllgewicht mit einem Sollgewicht vergleichbar. In Ausgestaltungen handelt es sich bei dem Sollgewicht um ein Soll-Nettogewicht des abgefüllten Produkts, wobei für den Vergleich das erfasste Taragewicht bei dem erfassten Füllgewicht in Abzug gebracht wird oder für den Vergleich das erfasste Taragewicht zu dem Sollgewicht addiert wird.

Fig. 5 zeigt eine dritte Phase des Verfahrens nach Abschluss der Produktfüllung, auch als Ruhephase bezeichnet, in einer Zone VI in Fig. 10, wobei ein Druckniveau zum Setzen des Produkts in dem Behälter 2 konstant gehalten wird. Die Anschlussöffnung 321 bleibt dabei in einer Ausgestaltung geöffnet.

Sofern der Vergleich des Füllgewichts mit dem Sollgewicht in Zone V gemäß Fig. 10 ergibt, dass das Füllgewicht unterhalb des Sollgewichts liegt, kann vor, während oder nach der Ruhephase ein Nachfüllen erfolgen, wobei zu diesem Zweck in dem dargestellten Ausführungsbeispiel der Einfüllkanal 30 relativ zu dem Behälter 2 mittels eines schematisch dargestellten Aktuators 90 relativ zu dem Behälter 2 bewegt wird, sodass eine Eintauchtiefe des ersten Endes in den Behälter 2 reduziert und so in dem Behälter 2 ein Nachfüllvolumen erzeugt wird. In dem dargestellten Ausführungsbeispiel wird wie schematisch durch einen Pfeil in Fig. 5 dargestellt, der gesamte Füllkopf 3 für ein Nachfüllen nach oben bewegt. Die Bewegung beim Nachfüllen liegt dabei in einem Toleranzbereich, sodass bei einer Relativbewegung des Füllkopfs 3 zu dem Behälter 2 die gasdichte Auflage des Füllkopfs 3 auf dem Behälter 2 sowie eine gasdichte Verbindung des Bodenelements 5 mit der Ummantelung 62 erhalten bleiben. In anderen Ausgestaltungen wird lediglich der Einfüllkanal 3ß relativ zu dem Behälter 2 mittels eines Aktuators bewegt. In wieder anderen Ausgestaltungen wird alternativ oder zusätzlich der Behälter 2 relativ zu dem der Einfüllkanal 30 oder zu dem gesamten Füllkopf 3 mittels eines Aktuators bewegt.

Fig. 6 zeigt eine vierte Phase des Verfahrens, auch als Entgasungsphase bezeichnet, Zone VII in Fig.10, wobei ein Druckniveau zum Entgasen des in dem Behälter 2 abgefüllten Produkts weiter abgesenkt wird. Zu diesem Zweck wird in dem dargestellten Ausführungsbeispiel die Bypassöffnung 323 geschlossen, sodass bei einer Verbindung des Gaskanals 32 über die erste Anschlussöffnung 321 mit der Unterdruckquelle ein zweites Druckniveau in den Behälter 2 und in dem den Behälter umgebenden Spalt 62 erzeugt wird, welches unterhalb des ersten Druckniveaus bei der Produktabgabe (vgl. Fig. 4) liegt. Durch eine gleichzeitige Druckabsenkung in dem Behälter 2 und in dem um den Behälter 2 liegenden Spalt 62 wird verhindert, dass der Behälter 2 aufgrund eines anliegenden Unterdrucks kollabiert.

Fig. 7 zeigt eine fünfte Phase des Verfahrens, auch als Begasungsphase bezeichnet, Zone VIII in Fig. 10, wobei ein Begasen des Behälters 2 mit einem Inertgas erfolgt. Zu diesem Zweck wird die erste Anschlussöffnung 321 von der Unterdruckquelle getrennt und die zweite Anschlussöffnung 322 fluidisch mit der Gasquelle verbunden. Da der Spalt 62 über die Spalt-Anschlussöffnung 64 fluidisch mit dem Gaskanal 32 verbunden ist, wird auch der Spalt 62 mit dem Inertgas begast. In anderen Ausgestaltungen wird dem Spalt 62 über eine separate Gasquelle ein anderes Gas als dem Behälter 2 zugeführt.

Fig. 8 zeigt eine sechste Phase des Verfahrens, Zone IX in Fig. 10, wobei für eine Brückenbildung an einer Auslassöffnung 300 des Einfüllkanal 30 erneut Unterdruck angelegt wird.

Als Brückenbildung wird im Zusammenhang mit der Anmeldung ein Ausbilden einer stabilen gewölbeartigen Struktur im Bereich einer Auslassöffnung 300 des Einfüllkanals aufgrund von Haftkräften zwischen einzelnen Partikeln des Produkts bezeichnet.

Ein Anlegen des Unterdrucks für die Brückenbildung erfolgt in dem dargestellten Ausführungsbeispiel über den für ein Entgasen und Begasen verwendeten Gaskanal 32. Dabei wird die erste Anschlussöffnung 321 erneut mit der Unterdruckquelle fluidisch verbunden. Aufgrund des angelegten Unterdrucks werden Partikel des in dem Einfüllkanal 30 vorhandenen Produkts an dem gasdurchlässigen Abschnitt 301 des Einfüllkanals 30 angesaugt. Dadurch bildet sich an der Auslassöffnung des Einfüllkanals 30 eine sogenannte Brücke aus, welche eine weitere Produktabgabe bei einer Trennung des Behälters 2 von dem Füllkopf 3 verhindert. Dadurch kann auf Füllventile, Klappen oder dergleichen an dem Füllkopf 3 verzichtet werden. Der Unterdruck wird für die Brückenbildung für einen ausreichend kurzen Zeitraum angelegt, sodass ein Ansaugen des Produkts aus dem Behälter 2 zumindest auf ein tolerierbares Maß reduziert wird.

In einer alternativen, nicht dargestellten Ausgestaltung ist eine den gasdurchlässigen Abschnitt 301 umgebende Kammer vorgesehen, über welche an dem gasdurchlässigen Abschnitt 301 Unterdruck für eine Brückenbildung anlegbar ist. Die Kammer weist in einer Ausgestaltung eine nicht in den Gaskanal 32 mündende Anschlussöffnung für eine Unterdruckquelle auf. Die Kammer wird dabei über die separate Anschlussöffnung entgast oder evakuiert, ohne dass das Produkt aus dem Behälter 2 über eine Behälteröffnung des Gaskanals angesaugt wird.

Fig. 9 zeigt eine siebte Phase des Verfahrens, Zone X in Fig. 10, wobei der Behälter 2 der Vorrichtung 1 entnommen wird. Hierfür wird die Bodenelement 5 mit dem darauf aufgesetzten Behälter 2 relativ zu dem Füllkopf 3 abgesenkt. Der Behälter 2 kann anschließend einer nicht dargestellten Schließeinrichtung zugeführt werden.

Die Vorrichtung 1 ist in vorteilhaften Ausgestaltungen an einer Position eines Rundläufers mit mehreren, jeweils eine Vorrichtung 1 gemäß den Figuren 1 bis 9 aufweisenden Positionen.

Fig. 10 zeigt schematisch einen Rundläufer 8 in einer Draufsicht. Der Rundläufer 8 weist eine um eine Drehachse A drehende Drehscheibe 80 und mehrere, in dem dargestellten Ausführungsbeispiel 24, gleichmäßig über den Umfang verteilten Positionen 82 auf, wobei an jeder Position 82 eine Vorrichtung 1 gemäß den Figuren 1 bis 9 mit jeweils einem Füllkopf 3 (vgl. Fig. 1 bis 9) vorgesehen ist. Die Drehscheibe 80 kann für eine Bewegung der Positionen 82 taktweise oder stetig um die Drehachse A rotiert werden. Für ein Be- und Entladen sind in dem dargestellten Ausführungsbeispiel Ein- und Auslaufräder 84, 86 vorgesehen, welche synchron mit dem Rundläufer 8 drehen, um jeweils einen Behälter 2 (vgl. Fig. 1 bis 9) einer Position 82 zuzuführen oder einen Behälter 2 einer Position 82 zu entnehmen. Es sind jedoch auch andere Einrichtungen zum Be- und Entladen denkbar. Ein Be- und Entladen erfolgt in einer Zone I in Fig. 10.

Ein Rundläufer 8 erlaubt eine kontinuierliche Prozessdurchführung, wobei über den Umfang des Rundläufers 8 verteilt die verschiedenen Prozessschritte des Verfahrens gemäß den Fig. 2 bis 9 durchführbar sind. In dem dargestellten Ausführungsbeispiel sind zu diesem Zweck zehn Zonen I bis X an dem Rundläufer 8 vorgesehen.

In einer ersten Zone I des Rundläufers 8 erfolgt ein Be- oder Entladen des Rundläufers 8 mit Behältern 2. Die dem Rundläufer 8 zugeführten Behälter 2 werden nach einem Beladen durch Drehung des Rundläufers 8 transportiert und durchlaufen weitere Zonen, in dem dargestellten Ausführungsbeispiel die Zonen II bis X.

In einer an die erste Zone I in einer durch einen Pfeil dargestellten Drehrichtung anschließenden zweiten Zone II werden die Bodenelemente 5 mit den Behältern 2 wie in den Fig. 2 dargestellt in Richtung des Füllkopfs 3 angehoben. Die Positionen 82 werden dabei jeweils beim Anheben des Behälters 2 in Richtung des Füllkopfs 3 mittels der abdichtend mit der Bodenelement 5 verbindbaren Ummantelung 6 (vgl. Fig. 2 und 3) gegenüber der Umgebung geschlossen.

Anschließend wird in einer Zone III ein Taragewicht des Behälters 2 mit dem darauf aufgesetzten Füllkopf 3 ermittelt. Die Zone III ist bei einer taktweisen Bewegung des Rundläufers auf exakt eine Winkelstellung der Position 82 oder bei einer kontinuierlichen Bewegung auf einen vergleichsweise kleinen Winkelbereich beschränkt. Die Ermittlung des Taragewichts erfolgt in Ausgestaltung mit der an der Position 82 vorgesehenen Wiegeeinrichtung 7. In anderen Ausgestaltungen ist eine Wiegeeinrichtung stationär an dem Rundläufer 8 vorgesehen.

Nach Erfassen des Taragewichts wird der Behälter 2 in der Zone IV wie in Fig. 4 dargestellt befüllt. Nach dem Befüllen wird in einer Zone V ein Füllgewicht des Behälters 2 mit dem darauf aufgesetzten Füllkopf 3 ermittelt. Die Zone V ist dabei ebenfalls bei einer taktweisen Bewegung des Rundläufers auf exakt eine Winkelstellung der Position 82 oder bei einer kontinuierlichen Bewegung auf einen vergleichsweise kleinen Winkelbereich beschränkt. Die Ermittlung des Füllgewichts erfolgt in Ausgestaltung mit der an der Position 82 vorgesehenen Wiegeeinrichtung 7. In anderen Ausgestaltungen ist eine Wiegeeinrichtung stationär an dem Rundläufer 8 vorgesehen.

Anschließend erfolgt ein Setzen des abgefüllten Produkts in Zone VI wie schematisch in Fig. 5 dargestellt. Sofern ein Vergleich des erfassten Füllgewichts mit einem Sollgewicht ergibt, dass ein Nachfüllen erforderlich ist, erfolgt ein Nachfüllen ebenfalls in der Zone VI.

In der daran anschließenden Zone VII erfolgt ein in Fig. 6 dargestelltes Entgasen. In einer daran anschließenden Zone VIII erfolgt ein in Fig. 7 dargestelltes Begasen mit einem Inertgas.

In der Zone IX wird wie schematisch in Fig. 8 dargestellt für eine Brückenbildung an einer Auslassöffnung des Einfüllkanals 30 (vgl. Fig. 8) erneut Unterdruck angelegt.

In einer letzten Zone X werden die Bodenelemente 5 mit den Behältern 2 wie in Fig. 9 dargestellt relativ zu dem Füllkopf 3 abgesenkt, sodass anschließend die Behälter 2 dem Rundläufer 8 entnehmbar sind.

Schließlich werden die Behälter in der ersten Zone I ausgespurt und beispielsweise einer nicht dargestellten Schließeinrichtung zum Verschließen der Behälter zugeführt.

Der Rundläufer 8 dient dabei auch als mechanische Steuereinrichtung, wobei an dem Rundläufer 8 eine, in Fig. 10 nicht sichtbare, feststehende Stellscheibe vorgesehen ist. Mit der Drehung der Drehscheibe 80 des Rundläufers 8 werden die an den Positionen 82 vorgesehenen Vorrichtungen 1 relativ zu der Stellscheibe bewegt, wobei in Abhängigkeit einer Positionierung des Füllkopfs 3 der jeweiligem Vorrichtung 1 relativ zu der Stellscheibe die Anschlussöffnungen 321, 322 mit der Unterdruckquelle bzw. mit der Gasquelle verbunden sind oder von dieser getrennt sind. Die Stellscheibe ist dabei weiter derart gestaltet, dass in Abhängigkeit einer Position der Füllkopfs 3 relativ zu der Stellscheibe die Bypassöffnung 323 für eine fluidische Verbindung des Gaskanals 32 mit der Umgebung geöffnet oder für eine Trennung der Verbindung geschlossen ist. Die Stellscheibe bewirkt so, dass für ein Befüllen der Behälter in der Zone IV Unterdruck mit einem ersten Druckniveau in dem Behälter 2 und dem Spalt 62 erzeugt wird, und in der Zone VII für ein Entgasen Unterdruck bis zu einem unter dem ersten Druckniveau liegenden zweiten Druckniveau in dem Behälter 2 und dem Spalt 62 erzeugt wird.

## Patentansprüche

1. Verfahren zum Befüllen eines oben offenen Behälters (2) mit einem schüttfähigen Produkt, insbesondere mit Kaffeepulver oder mit Milchpulver, mittels eines auf den Behälter (2) gasdicht aufgesetzten Füllkopfs (3) mit einem Einfüllkanal (30) und einem Gaskanal (32),
wobei der Behälter (3) in einer gasdichten Ummantelung (6) aufgenommen wird, die zumindest in einer Füllposition abdichtend an den Füllkopf (3) und/oder den Behälter (2) anschließt, um einen gasdicht abgeschlossenen Spalt (62) zwischen der Ummantelung (6) und einer Behälteraußenwand zu schaffen, wobei der Einfüllkanal (30) ein freies Ende (300) aufweist, das in der Füllposition in den Behälter (2) mit einer Eintauchtiefe ragt,
wobei in einer Füllphase in dem Behälter (2) und in dem Spalt (62) Unterdruck erzeugt wird, wobei der Unterdruck in dem Behälter (2) eine Produktabgabe über den Einfüllkanal (30) bis zu einer zumindest im Wesentlichen der Eintauchtiefe entsprechenden Füllhöhe bewirkt, und
wobei nach der Füllphase in einer Begasungsphase eine Gaszufuhr zu dem Behälter (2) und zu dem Spalt (62) erfolgt, wobei in der Begasungsphase zumindest dem Behälter (2) ein Inertgas zugeführt wird,
**dadurch gekennzeichnet, dass**
nach der Füllphase und vor der Begasungsphase ein Füllgewicht des Behälters (2) erfasst und mit einem Sollgewicht verglichen wird, wobei ein Nachfüllen erfolgt, wenn das erfasste Füllgewicht unterhalb des Sollgewichts liegt.

2. Verfahren nach Anspruch 1, **dadurch gekennzeichnet, dass** für das Nachfüllen zumindest der Einfüllkanal (30) des Füllkopfs (3) relativ zu dem Behälter (2) bewegt, sodass die Eintauchtiefe des freien Endes (300) in den Behälter (2) reduziert und ein Nachfüllvolumen in dem Behälter (2) erzeugt wird, wobei insbesondere während des Nachfüllens eine gasdichte Verbindung des Füllkopfs (3) mit dem Behälter (2) aufrechterhalten wird.

3. Verfahren nach Anspruch 1 oder 2, **dadurch gekennzeichnet, dass** vor der Füllphase ein Taragewicht des Behälters (2) erfasst wird.

4. Verfahren nach Anspruch 1, 2 oder 3, **dadurch gekennzeichnet, dass** der Behälter (2) in der Füllphase auf einem Bodenelement (5) aufsteht, wobei an dem Bodenelement eine Wägezelle (70) der Wiegeeinrichtung (7) vorgesehen ist.

5. Verfahren nach einem der Ansprüche 1 bis 4, **dadurch gekennzeichnet, dass** in der Füllphase Unterdruck bis zu einem ersten Druckniveau erzeugt wird und vor der Begasungsphase für ein Entgasen des Behälters (2) in einer Entgasungsphase Unterdruck bis zu einem unter dem ersten Druckniveau liegenden zweiten Druckniveau erzeugt wird.

6. Verfahren nach einem der Ansprüche 1 bis 5, **dadurch gekennzeichnet, dass** nach der Füllphase und vor Begasungsphase ein Druckniveau in dem Behälter (2) und in dem Spalt (62) in einer Ruhephase für ein Setzen des Produkts auf einem konstanten Druckniveau gehalten wird, wobei ein Nachfüllen vor, nach oder als Unterbrechung der Ruhephase erfolgt.

7. Vorrichtung zum Befüllen eines oben offenen Behälters (2) mit einem schüttfähigen Produkt, insbesondere mit Kaffeepulver oder mit Milchpulver, umfassend einen Füllkopf (3) und eine in einer Füllposition den Behälter (2) aufnehmende, gasdichte Ummantelung (6), wobei der Füllkopf (3) einen ein freies Ende (300) aufweisenden Einfüllkanal (30) und einen eine Behälteröffnung (320) und eine Anschlussöffnung (321, 322) aufweisenden Gaskanal (32) umfasst, wobei in der Füllposition das freies Ende (300) des Einfüllkanals (30) in den Behälter (2) mit einer Eintauchtiefe ragt, wobei in der Füllposition über den Gaskanal (32) Gas aus dem Behälter (2) abführbar und Gas dem Behälter (2) zuführbar ist, wobei die Ummantelung (6) zumindest in der Füllposition abdichtend an den Füllkopf (3) und/oder den Behälter (2) anschließt, um einen gasdicht abgeschlossenen Spalt (62) zwischen der Ummantelung (62) und einer Behälteraußenwand zu schaffen, und wobei eine Spalt-Anschlussöffnung (64) vorgesehen ist, wobei über die Spalt-Anschlussöffnung (64) Gas aus dem Spalt (62) abführbar und Gas dem Spalt (62) zuführbar ist, wobei eine Steuereinrichtung (9) vorgesehen ist, die eingerichtet ist, um in einer Füllphase den Behälter (2) und den Spalt (62) mit einer Unterdruckquelle derart fluidisch zu verbinden, dass Unterdruck in dem Behälter (2) und dem Spalt (62) erzeugbar ist, wobei der Unterdruck in dem Behälter (2) eine Produktabgabe über den Einfüllkanal (30) bis zu einer zumindest im Wesentlichen der Eintauchtiefe entsprechenden Füllhöhe bewirkt, und wobei die Steuereinrichtung (9) eingerichtet ist, um den Behälter (2) und den Spalt (62) nach der Füllphase in einer Begasungsphase mit einer Gasquelle derart fluidisch zu verbinden, dass ein Gas dem Behälter (2) und dem Spalt (62) zuführbar ist, wobei in der Begasungsphase zumindest dem Behälter (2) ein Inertgas zuführbar ist,
**dadurch gekennzeichnet, dass**
eine Wiegeeinrichtung (7) zum Erfassen eines Füllgewichts des Behälters (2) vorgesehen ist, wobei die Steuereinrichtung (9) weiter eingerichtet ist, um nach der Füllphase und vor der Begasungsphase ein Füllgewicht des Behälters (2) zu erfassen und mit einem Sollgewicht zu vergleichen, und um ein Nachfüllen zu bewirken, wenn das erfasste Füllgewicht unterhalb des Sollgewichts liegt.

8. Vorrichtung nach Anspruch 7, **dadurch gekennzeichnet, dass** ein Aktuator vorgesehen ist, der eingerichtet ist, um für das Nachfüllen zumindest den Einfüllkanal (30) des Füllkopfs (3) relativ zu dem Behälter (2) zu bewegen, um die Eintauchtiefe des freien Endes (300) in den Behälter (2) zu reduzieren und ein Nachfüllvolumen in dem Behälter (2) zu erzeugen, wobei insbesondere während Nachfüllens der Füllkopf (3) abdichtend an dem Behälter anliegt.

9. Vorrichtung nach Anspruch 7 oder 8, **dadurch gekennzeichnet, dass** die Steuereinrichtung (9) eingerichtet ist, um mittels der Wiegeeinrichtung vor der Füllphase ein Taragewicht des Behälters zu erfassen.

10. Vorrichtung nach Anspruch 7, 8 oder 9, **dadurch gekennzeichnet, dass** die Wiegeeinrichtung (7) eine Wägezelle (70) umfasst, wobei ein Bodenelement (5) vorgesehen ist, auf welchem der Behälter (2) in der Füllphase aufsteht, und wobei die Wägezelle (70) an dem Bodenelement (5) vorgesehen ist.

11. Vorrichtung nach einem der Ansprüche 7 bis 10, **dadurch gekennzeichnet, dass** in der Füllphase Unterdruck bis zu einem ersten Druckniveau erzeugbar ist, wobei nach der Füllphase und vor der Begasungsphase in einer Entgasungsphase der Behälter (2) und der Spalt (62) mittels der Steuereinrichtung (9) mit der Unterdruckquelle für ein Entgasen derart fluidisch verbindbar sind, dass Unterdruck bis zu einem unter dem ersten Druckniveau liegenden zweiten Druckniveau in dem Behälter (2) und dem Spalt (62) erzeugbar ist.

12. Vorrichtung nach einem der Ansprüche 7 bis 11, **dadurch gekennzeichnet, dass** die Steuereinrichtung (9) weiter eingerichtet ist, um nach der Füllphase und vor Begasungsphase ein Druckniveau in dem Behälter (2) und in dem Spalt (62) in einer Ruhephase für ein Setzen des Produkts auf einem konstanten Druckniveau zu halten, wobei ein Nachfüllen vor, nach oder als Unterbrechung der Ruhephase bewirkbar ist.

13. Rundläufer umfassend mehrere, über den Umfang verteilt angeordnete Positionen, an welchen jeweils eine Vorrichtung nach einem der Ansprüche 7 bis 12 vorgesehen ist.
